# EUROPÄISCHE PATENTSCHRIFT

(11) **EP 0 530 483 B1**
(45) Veröffentlichungstag und Bekanntmachung des Hinweises auf die Patenterteilung: **07.12.1994**
(21) Anmeldenummer: 92112635.5
(22) Anmeldetag: 23.07.1992
(51) Int. Cl.: E04D 3/362, E04D 3/363

(54) **Aus nebeneinanderliegend angeordneten Blechbahnen bestehende Dacheindeckung**
Roof covering composed of metal sheets placed side by side
Couverture de toit constituée de tôles juxtaposées

(30) Priorität: 05.08.1991 DE 4125900
(43) Veröffentlichungstag der Anmeldung: 10.03.1993
(73) Patentinhaber: Zambelli, Franz, D-94481 Grafenau (DE)
(72) Erfinder: Zambelli, Franz, D-94481 Grafenau (DE)
(74) Vertreter: Schön, Theodor, Patent- und Zivilingenieur

(56) Entgegenhaltungen:
- AT-B- 394 745
- FR-A- 1 123 285
- FR-A- 1 286 877
- FR-A- 2 637 634
- GB-A- 817 238
- GB-A- 2 032 987

## Beschreibung

Die Erfindung bezieht sich auf eine aus nebeneinanderliegend angeordneten Blechbahnen bestehende Dacheindeckung bzw. Wandverkleidung, deren einzelne Blechbahnen entlang ihrer beiden Längsränder mit gegenüber ihrer Ebene nach oben aufragenden, vorzugsweise jeweils mittels quergerichteter Versteifungssicken gebildeten Kopfteilen versehenen Längsrippen ausgestattet und vermittels an einer Tragkonstruktion befestigbarer hakenförmiger Halter an der Tragkonstruktion befestigt sind, wobei sich die Längsrippen einander unmittelbar benachbarter Blechbahnen wenigstens teilweise überdecken, derart, dar die Längsrippen von der einen zur anderen Seite jeder Blechbahn dahingehend unterschiedlich ausgebildet sind, daß bei montierter Dacheindeckung die eine Längsrippe der einen Blechbahn die dieser zugewandte Längsrippe der benachbarten Blechbahn übergreift und wobei die hakenförmigen Kalter kraft- und formschlüssig in das Kopfprofil wenigstens der einen von zwei einander übergreifenden Längsrippen benachbarter Blechbahnen eingreifen, wobei ein Haken des Halters an der übergreifenden Längsrippe angreift.

Eine aus nebeneinanderliegend zu verlegenden Bahnen, insbesondere Blechbahnen gebildete Dacheindeckung der vorstehend geschilderten Art ist aus der GB-A-817 238 bekannt. Bei dieser bekannten Dacheindeckung weisen die Längsrippen der Blechbahnen keine besondere Querschnittsprofilierung auf und ist der freie Längsrand der übergreifenden Längsrippen lediglich nach innen abgekantet, derart, daß die übergreifenden Längsrippen von oben her auf die hakenförmigen Halter augeklipst werden können. Dies ermöglicht zwar eine einfache und leichte Montierbarkeit, ist aber zugleich mit dem Nachteil behaftet, daß die von den hakenförmigen Haltern auf die Blechbahnen übertragbaren Niederhaltekräfte völlig unzureichend sind.

Bei aus nebeneinanderliegend zu verlegenden Blechbahnen gebildeten Dacheindeckungen muß auf der einen Seite jede Art durchgehender, d.h. die Dachhaut durchsetzender, Befestigungsmittel verzichtet und andererseits für eine sichere Festlegung der einzelnen Bahnen sowohl an der Tragkonstruktion als auch aneinander gesorgt werden. Insbesondere im Hinblick auf die unter ungünstigen Bedingungen extrem hoch ansteigenden an der Dacheindeckung angreifenden Sogkräfte muß eine möglichst stabile Verbindung benachbarter Blechbahnen gewährleistet und vor allem eine lückenlose gegenseitige Überdeckung sowie gegenseitige Anlage der Längsränder benachbarter Blechbahnen gewährleistet sein.

Die meist verbreitete Anwendung haben daher solche Gestaltungsformen solcher Dacheindeckungen gefunden, bei denen die Blechbahnen an ihren beiden Längsrändern mit einander übergreifenden Längsrippen versehen und vermittels an der Dachkonstruktion zu befestigender, innenliegend an den Längsrippen der Blechbahnen angreifender Halter an der Dachkonstruktion gehalten sind. Für solche Dacheindeckungen, deren Befestigung mittels bezüglich der Dachaußenhaut innenliegender Halter bewerkstelligt wird, sind bisher lediglich zwei verschiedene Bauarten, allerdings jeweils mit einer mehr oder minder großen Zahl von unterschiedlichen Ausgestaltungsformen, bekannt geworden. Bei einer ersten, beispielsweise aus der australischen Patentschrift 255 260 bekannten Bauart ist im einzelnen vorgesehen, daß die übergriffene Längsrippe der einen Blechbahn ihrerseits durch den Haken eines an der Dachkonstruktion befestigten Halters übergriffen und somit an der Dachkonstruktion festgehalten ist und daß die Befestigung der benachbarten Blechbahn mittels Festklemmen an der gegen die Dachkonstruktion festgehaltenen übergriffenen Längsrippe in der Weise erfolgt, daß die übergreifende Längsrippe der benachbarten Blechbahn vermittels einer hierfür geeigneten Ausbildung ihres Kopfprofiles auf das Kopfprofil der übergriffenen Längsrippe aufgeklipst ist. Dieser Bauart einer Dacheindeckung haftet der grundsätzliche Nachteil einer nur unzureichenden Widerstandsfähigkeit gegen angreifende Windkräfte an, da dadurch, daß die Anlage der übergreifenden Längsrippe an der übergriffenen Längsrippe infolge der die übergriffene Längsrippe übergreifenden Haken der Halter nicht gleichförmig sondern eher wellenartig ausgebeult ist, wodurch es bereits verhältnismäßig kleinen angreifenden Sogkräften ermöglicht wird, die ohnehin nicht besonders stabile Klemmverbindung zwischen übergreifender und übergriffener Längsrippe aufzurollen bzw. auszuheben, mit der Folge einer Zerstörung der Dacheindeckung.

Bei einer weiteren, beispielsweise aus der DE-PS 22 56 584 bekannten Bauart einer Dacheindeckung ist daher zur Vermeidung dieser Unzulänglichkeit vorgesehen, daß der Haken des an der Dachkonstruktion befestigten Halters am Innenumfang des Kopfprofiles der übergriffenen Längsrippe der einen Blechbahn angreift und diese gegen die Dachkonstruktion niederhält und daß dann die übergreifende Längsrippe der benachbarten Blechbahn vermittels einer entsprechenden Ausgestaltung der Kopfprofile ausschließlich mittels Klemmung am Außenumfang der übergriffenen Längsrippe gehaltert ist. Bei dieser Bauart der Dacheindekkung ist zwar der Nachteil der vorgenannten Bauart vermieden und werden in der Praxis auch ausreichende Haltekräfte erreicht, jedoch ist hierbei, wie auch bei anderen Bauarten von Dacheindeckungen deren Befestigung wenigstens teilweise lediglich über Klemmverbindungen gebildet ist, wie beispielsweise derjenigen nach der DE-PS 1 292 358, nur eine durch die Höhe der Klemmkräfte zwischen übergriffener und übergreifender Längsrippe begrenzte Festigkeit des Verbandes der Dacheindekkung erreichbar, wobei zu berücksichtigen ist, daß diese Klemmkräfte im Hinblick auf die Montierbarkeit der Dacheindekkung nicht beliebig hoch sein dürfen, zumal das Aufklipsen der übergreifenden Längsrippe auf die übergriffene Längsrippe ohnehin schon einen beträchtlichen Zeitaufwand für die Montage einer solchen herkömmlichen Dacheindeckung erfordert.

Ein wesentliches Merkmal aller bekannten Dacheindeckungen der hier in Rede stehenden Bauart besteht weiter darin, daß die Blechbahnen zur Erlangung einer ausreichenden Stabilität der Befestigung an der Dachkonstruktion bzw. des Bahnenverbandes mit einer dritten, zwischen den beiden randseitigen Längsrippen anzuordnenden Längsrippe versehen sein müssen, was übrigens, wie sich beispielsweise aus der US-PS 3 394 524 oder der australischen Patentschrift 226 784 ergibt, von der jeweils gewählten Ausgestaltungsform unabhängig ist.

Ausgehend von diesem Stand der Technik liegt der Erfindung die Aufgabe zugrunde, eine Dacheindeckung der eingangs beschriebenen Bauart dahingehend weiter zu verbessern, daß eine größere zwischenrippenfreie Gestaltung und damit eine größere Überdekkungsbreite der einzelnen Blechbahnen und gleichzeitig eine zusätzliche Vereinfachung und Erleichterung der Montage sowie insgesamt eine wesentliche Verringerung des Materialaufwandes erreicht werden.

Diese Aufgabe wird erfindungsgemäß dadurch gelöst, daß bei einer im wesentlichen trapezförmigen Profilquerschnittsform des Kopfprofiles der übergreifenden Längsrippe dem Haken des Halters ein erstes an der übergreifenden Längsrippe ein durch ein nach innen und nach oben gerichtetes Zurückbördeln ihres freien Profilrandes gebildetes Widerlager zugeordnet ist, mit welchem er im formschlüssigen Eingriff steht und daß ferner auch die übergriffene Längsrippe über einen eine profilierte Querschnittsform aufweisenden Kopfbereich mit dem Haken des Halters im Eingriff steht.

Zur Erzielung einer möglichst optimalen Stabilität der Dacheindeckung kann jedoch nach einer Ausgestaltung vorgesehen sein, daß der Haken des Halters dabei hinsichtlich seiner Profilgröße so gewählt ist, daß er insgesamt innerhalb des allgemeinen Konturverlaufes der Rippenquerschnittsform der übergreifenden Rippe liegt, so daß bei montierter Dacheindeckung unabhängig von der Ausbildung des Widerlagers für den Halterhaken keine Ausbauchungen des freien Randes der übergreifenden Längsrippe vorkommen können.

Durch die erfindungsgemäße Anordnung wird bei erleichterter Montage und vereinfachter Ausbildung der Halter durch Vermeidung jeder Klemmhalterung ein sicheres Niederhalten bzw. eine sichere Festlegung der übergreifenden Längsrippe und damit automatisch auch der übergriffenen Längsrippe der benachbarten Blechbahn an der Dachkonstruktion gewährleistet. Hand in Hand mit der erfindungsgemäßen formschlüssigen Festlegung der einander übergreifenden Längsrippen benachbarter Blechbahnen an der Dachkonstruktion wird der Vorteil eines festeren Verbandes der Dacheindeckung insgesamt erzielt, wodurch die Anwendung größerer Überdeckungsbreiten der einzelnen Blechbahnen ermöglicht wird, was den Montageaufwand für eine Dacheindeckung insgesamt weiter verringert. Darüberhinaus ermöglicht es die formschlüssige Festlegung der Dacheindeckung an der Dachkonstruktion die zur Aussteifung der Blechbahnen bzw. der Dacheindeckung bisher unerläßlichen Zwischenrippen zu verzichten, so daß zusätzlich der Vorteil einer beträchtlichen Materialeinsparung erreicht wird. Sofern bei bekannten Bauarten von Dacheindeckungen zur Erzielung einer ausreichenden Gesamtstabilität auch den Zwischenrippen Halter zugeordnet werden mußten ermöglicht die vorliegende Erfindung auch hier eine wesentliche Verringerung des erforderlichen Materialaufwandes.

Eine vorteilhafte Weiterbildung der Erfindung besteht darin, daß dem Haken des Halters eine zweites am Kopfprofil der übergreifenden Längsrippe ausgebildetes Widerlager zugeordnet ist und/oder daß an der übergriffenen Längsrippe wenigstens eine mit dem Innenumfang des Hakenprofiles des Halters zusammenwirkende Abstützung ausgebildet ist, wobei ferner noch vorgesehen sein kann, daß an der übergriffenen Längsrippe eine zweite mit dem Innenumfang des Hakenprofiles des Halters zusammenwirkende Abstützung ausgebildet ist.
Die Anwendung eines oder mehrerer dieser Merkmale führt ohne Erhöhung der Herstellungs- oder Montageaufwandes für die Teile der Dacheindeckung zu einer weiteren Verfestigung des Verbandes der Dacheindeckung.

Nach einer besonders bevorzugten Ausgestaltungsform ist vorgesehen, daß einem im wesentlichen eine trapezförmige Profilquerschnittsform aufweisenden Haken des Halters eine gleichfalls im wesentlichen trapezförmige Profilquerschnittsform des Kopfprofiles der übergreifenden Längsrippe zugeordnet ist, wobei dem freien Profilschenkel des Hakenprofiles ein nach innen abgestellter und vorzugsweise nach oben umgebördelter Randbereich des Kopfprofiles der übergreifenden Längsrippe als erstes Widerlager zugeordnet ist und wobei dem unteren horizontalen Profilsteg des trapezförmigen Hakens die obere Wandung einer das Kopfprofil der übergreifenden Längsrippe begrenzenden Längssicke als zweites Widerlager zugeordnet ist.

In weiterer Durchbildung der bevorzugten Ausführungsform kann weiterhin vorgesehen sein, daß das Kopfprofil der übergriffenen Längsrippe lediglich zur Hälfte trapezförmig gestaltet ist und mit seinem freien Profilflansch am Innenumfang des Hakenprofiles anliegt.

Eine vortreffliche Abdichtung der gegenseitigen Überdeckung zwischen der übergreifenden und der übergriffenen Längsrippe bzw. zwischen zwei einander benachbarten Blechbahnen kann dadurch erreicht werden, daß der Übergang der übergriffenen Längsrippe zu ihrem Kopfprofil als Anlagefläche zur Abdichtung, insbesondere zur dichtenden, mittel- oder unmittelbaren Anlage des Randbereiches des Kopfprofiles der übergreifenden Längsrippe ausgebildet ist, wobei im Einzelnen auch noch vorgesehen sein kann, daß der Bereich zwischen dem umgebördelten Randbereich des Kopfprofiles der übergreifenden Längsrippe und dem Übergang im Kopfprofil der übergriffenen Längsrippe als Labyrinthdichtung ausgebildet ist oder daß zwischen den freien Rand bzw. den umgebördelten Randbereich des Kopfprofiles der übergreifenden Längsrippe und den Übergang eine Dichtung, insbesondere eine auf den freien Randbereich aufgesetzte Dichtung aus einem fortlaufenden Dichtprofilstreifen angeordnet ist.

In einer anderen Verwirklichungsform der Erfindung ist vorgesehen, daß das Kopfprofil der übergriffenen Längsrippe in Verbindung mit einer bogenförmigen Ausbildung des Hakens des Halters eine im wesentlichen dreieckige Profilquerschnittsform aufweist.

In einer weiteren Ausgestaltungsform der Erfindung ist vorgesehen, daß das Kopfprofil der übergriffenen Längsrippe in Verbindung mit einem lediglich winkelförmig ausgebildeten, die obere Wandung der das Kopfprofil der übergreifenden Längsrippe begrenzenden Längssicke hintergreifenden Haken des Halters das Kopfprofil der übergriffenen Längsrippe zum Profilquerschnitt des Kopfprofiles der übergreifenden Längsrippe gleichartig trapezförmig ausgebildet ist.

Unabhängig von der jeweils gewählten Ausführungsform ist es zweckmäßig, daß der Abstand des freien Profilschenkels des Hakens zum Tragschenkel des Halters wenigstens annähernd dem größten, insbesondere diagonalen Profildurchmesser des Kopfprofiles der übergriffenen Längsrippe entspricht. Zur Erzielung einer auch im Hinblick auf möglicherweise auftretende Toleranzen sicheren formschlüssigen Anlage der hierzu geeigneten bzw. bestimmten Flächen des Kopfprofiles der übergriffenen Längsrippe an den entsprechenden Teilen des Innenumfanges des Halterhakens kann jedoch auch vorgesehen sein, daß der Abstand des freien Endes des freien Profilschenkels des Halterhakens zum Tragschenkel des Hakens geringfügig kleiner ist als der größte, insbesondere diagonale Profildurchmesser des Kopfprofiles der übergriffenen Längsrippe.

Die Erfindung ist in der nachfolgenden Beispielsbeschreibung anhand einiger in der Zeichung dargestellter Ausfügungsbeispiele im Einzelnen erläutert.
In der Zeichnung zeigt die
- Figur 1: eine ausschnittweise schaubildliche Darstellung einer Dacheindeckung;
- Figur 2: ein Teilausschnitt zu Figur 1 im vergrößerten Maßstab;
- Figur 3: eine schematische Darstellung der Montage der Halter einer Dacheindeckung nach Figur 1 und 2;
- Figur 4: eine schaubildliche Darstellung einer abgewandelten Ausführungsform eines Halters;
- Figur 5: eine weitere abgewandelte Ausführungsform des Halters und der zugehörigen Profilformen von übergriffener und übergreifender Längsrippe;
- Figur 6: die Anordnung einer Labyrinthdichtung zwischen übergreifender und übergriffener Längsrippe;
- Figur 7: die Anordnung eines Dichtprofiles zwischen übergreifender und übergriffener Längsrippe.

Eine in ihrer Gesamtheit nicht dargestellte Dacheindeckung besteht aus einzelnen nebeneinanderliegend angeordneten und an ihren beiden Längsseiten mit wechselseitig angeordneten einander übergreifenden Längsrippen 1 und 2 versehenen Blechbahnen 3 und 4, die vermittels einen Haken 5 aufweisender und an der Dachkonstrution 6, beispielsweise mittels einer Verschraubung 7 befestigbarer Kalter 8 gehalten sind. Die übergreifende Längsrippe 1 weist ein durch eine einseitig angeordnete und quergerichtete Versteifungssicke 9 abgegrenztes trapezförmiges Kopfprofil 10 auf, welchem bei dem im Ausführungsbeispiel nach den Figuren 1 bis 3 gezeigten Ausführungsbeispiel die Profilquerschnittsform des Hakens 5 des Halters 8 entspricht. Der freie Randbereich 11 des Kopfprofiles 10 der übergreifenden Längsrippe 1 ist nach innen umgebördelt und bildet das erste Widerlager für den freien Profilschenkel 12 des Hakens 5 des Halters 8. Ein zweites Widerlager für den Haken 5 des Halters 8 ist durch die nach innen gerichtete obere Querwandung 16 der Versteifungssicke 9 gebildet, an welcher der untere Profilquersteg 15 des Hakens 5 des Halters 8 aufliegt. Das in das Profil des Hakens 5 des Halters 8 eingreifende Kopfprofil 13 der Längsrippe 2 weist in dem in den Figuren 1 bis 3 gezeigten Ausführungsbeispiel eine im wesentlichen quadratische Profilquerschnittsform auf und liegt mit der nach innen gerichteten Abstellung 14 ihres freien Randes am unteren Profilquersteg 15 des Hakens 5 des Halters 8 auf. Der Übergang 18 der Flankenwandung 17 zum Kopfprofil 13 der übergriffenen Längsrippe 2 ist derart nach innen gewölbt, daß der umgebördelte Randbereich 11 der übergreifenden Längsrippe 1 völlig in diesem einliegend angeordnet ist. Bei der Montage der Dacheindeckung wird, wie insbesondere aus der Darstellung der Figur 3 ersichtlich ist, zunächst eine erste Blechbahn 3 auf der Dachkonstruktion 6 angeordnet und der Haken 5 des Halters 8 zunächst in das Kopfprofil der übergreifenden Längsrippe 1 eingehängt und anschließend der Halter 8 verschwenkt und mit seinem Fußteil mittels der Schrauben 7 an der Dachkonstruktion 6 befestigt. Die benachbart zu verlegende Blechbahn 4 wird sodann über das Kopfprofil 13 ihrer übergriffenen Längsrippe 2 in den Haken 5 des Halters 8 eingehängt, worauf die Montage der nächsten Blechbahn beginnt.
Abweichend von der in den Figuren 1 bis 3 dargestellten Ausführungsform ist bei der in der Figur 4 dargestellten Ausführungsform der Halter 80 samt seinem Haken 50 als Formteil, beispielsweise aus Druck- oder Spritzguß ausgeführt.
Gleichfalls abweichend von der in den Figuren 1 bis 3 dargestellten Ausführungsform ist bei der in der Figur 6 dargestellten Ausführungsform vorgesehen, daß das Kopfprofil 13 der übergriffenen Längsrippe in seinem oberen Bereich 130 zur Profilquerschnittsform des Hakens 5 des Halters 8 gleichförmig trapezförmig ausgebildet ist.
Abweichend von der in den Figuren 1 bis 3 dargestellten Ausführungsform weist bei der in der Figur 7 dargestellten Ausführungsform ferner das Kopfprofil 131 der übergriffenen Längsrippe 2 insgesamt einen ungleichförmig trapezförmig gestalteten Profilquerschnitt auf.
Eine wesentlich abweichende Gestaltungsform zeigt die Ausführungsform nach Figur 5, dahingehend, daß der Haken 55 des Halters 88 eine kreisbogenförmige Querschnittsform aufweist und dieser Querschnittsform des Hakens 55 eine im wesentlichen dreieckförmige Querschnittsform des Kopfprofiles 132 der übergriffenen Längsrippe 2 zugeordnet ist. Gleichzeitig ist hier auch auf die Ausbildung eines zweiten Widerlagers für den Haken 55 verzichtet und die Flankenwandung 20 der übergreifenden Längsrippe 1 glattwandig ausgebildet. Darüberhinaus ist bei der Ausführungsform noch vorgesehen, daß ein Auflagesteg für die die übergriffenen Längsrippe 2 aufweisende Blechbahn mit dem seinerseits als Formteil ausgebildeten Halter einteilig ausgebildet ist.
Zwischen dem Übergang 18 zwischen der Flankenwandung 17 und dem Kopfprofil 13 der übergriffenen Längsrippe 2 und dem Bördelrand des nach innen abgestellten und das erste Widerlager bildenden freien Randbereiches 11 der übergreifenden Längsrippe 2 können Dichtmittel angeordnet sein, die entweder gemäß der Ausführungsform nach Figur 6 als Labyrinthdichtung gestaltet sein können, dadurch daß der freie Randbereich unter einem Flachen Winkel gegen den bogenförmigen Übergang 18 angestellt ist, oder gemäß der Ausführungsform nach Figur 7 durch einen auf den freien nach innen umgebördelten Randbereich 11 der übergreifenden Längsrippe 1 aufgesetzten Dichtprofilstreifen 22 gebildet sein kann.

## Patentansprüche

1. Aus nebeneinanderliegend angeordneten Blechbahnen (3 und 4) bestehende Dacheindeckung bzw. Wandverkleidung, deren einzelne Blechbahnen (3,4) entlang ihrer beiden Längsränder mit gegenüber ihrer Ebene nach oben aufragenden, vorzugsweise jeweils mittels quergerichteter Versteifungssicken gebildeten Kopfteilen (10 bzw.13) versehenen Längsrippen (1 und 2) ausgestattet und vermittels an einer Tragkonstruktion befestigbarer hakenförmiger Halter (8) an der Tragkonstruktion befestigt sind, wobei sich die Längsrippen (1 und 2) einander unmittelbar benachbarter Blechbahnen (3 und 4) wenigstens teilweise überdecken, derart, daß die Längsrippen (1 und 2) von der einen zur anderen Seite jeder Blechbahn (3 bzw.4) dahingehend unterschiedlich ausgebildet sind, daß bei montierter Dacheindeckung die eine Längsrippe (1) der einen Blechbahn (3) die dieser zugewandte Längsrippe (2) der benachbarten Blechbahn (4) übergreift und wobei die hakenförmigen Kalter (8) kraft- und formschlüssig in das Kopfprofil (10) wenigstens der einen (1) von zwei einander übergreifenden Längsrippen (1 und 2) benachbarter Blechbahnen (3 und 4) eingreifen, wobei ein Haken (5, 50, 55) des Halters (8, 80, 88) an der übergreifenden Längsrippe (1) angreift, dadurch gekennzeichnet, daß bei einer im wesentlichen trapezförmigen Profilquerschnittsform des Kopfprofiles der übergreifenden Längsrippe (1) dem Haken (5, 50) des Halters (8, 80) ein erstes an der übergreifenden Längsrippe (1) durch ein nach innen und nach oben gerichtetes Zurückbördeln ihres freien Profilrandes gebildetes Widerlager (11, 110) zugeordnet ist, mit welchem er im formschlüssigen Eingriff steht und daß ferner auch die übergriffene Längsrippe (2) über einen eine profilierte Querschnittsform aufweisenden Kopfbereich (13) mit dem Haken (5, 50) des Halters 8, 80) im Eingriff steht.

2. Dacheindeckung nach Anspruche 1, dadurch gekennzeichnet, daß einem im wesentlichen eine trapezförmige Profilquerschnittsform aufweisenden Haken (5) des Halters (8) eine gleichfalls im wesentlichen trapezförmige Profilquerschnittsform des Kopfprofiles der übergreifenden Längsrippe (1) zugeordnet ist.

3. Dacheindeckung nach einem der Ansprüche 1 und 2, dadurch gekennzeichnet, daß dem unteren horizontalen Profilsteg (15) des trapezförmigen Hakens (5) die obere Wandung (16) einer das Kopfprofil (10) der übergreifenden Längsrippe (1) begrenzenden Längssicke (9) als zweites Widerlager zugeordnet ist.

4. Dacheindeckung nach Anspruch 1, dadurch gekennzeichnet. daß der Haken (5,50, 55) des Halters (8, 80, 88) bezüglich des Kopfprofiles der übergriffenen Längsrippe (2) seinerseits ebenfalls übergreifend angeordnet ist und mit wenigstens einem am Kopfprofil der übergreifenden Längsrippe (1) ausgebildeten Widerlager (11) formschlüssig im Eingriff steht.

5. Dacheindeckung nach Anspruch 1 und 4, dadurch gekennzeichnet, daß an der übergriffenen Längsrippe (2) wenigstens eine mit dem Innenumfang des Hakenprofiles des Halters (8, 88) zusammenwirkende Abstützung ausgebildet ist.

6. Dacheindeckung nach einem der Ansprüche 1 bis 5, dadurch gekennzeichnet. daß an der übergriffenen Längsrippe (2) eine zweite mit dem Innenumfang des Hakenprofiles des Halters (8) zusammenwirkende Abstützung ausgebildet ist.

7. Dacheindeckung nach einem der Ansprüche 1 bis 6, dadurch gekennzeichnet, daß das Kopfprofil der übergriffenen Längsrippe (2) lediglich zur Hälfte trapezförmig gestaltet ist und mit seinem freien Profilflansch am Innenumfang des Hakenprofiles anliegt.

8. Dacheindeckung nach einem der Ansprüche 1 bis 7, dadurch gekennzeichnet, daß der Übergang (18) der übergriffenen Längsrippe (2) zu ihrem Kopfprofil (13) als Anlagefläche zur Abdichtung, insbesondere zur dichtenden, mittel- oder unmittelbaren Anlage des Randbereiches des Kopfprofiles (10) der übergreifenden Längsrippe (1) ausgebildet ist.

9. Dacheindeckung nach einem der Ansprüche 1 bis 8, dadurch gekennzeichnet, daß das Kopfprofil (13) der übergriffenen Längsrippe (2) in Verbindung mit einer bogenförmigen Ausbildung des Hakens (55) des Halters (88) eine im wesentlichen dreieckige Profilquerschnittsform aufweist.

10. Dacheindeckung nach einem der Ansprüche 1 bis 9, dadurch gekennzeichnet, daß das Kopfprofil der übergriffenen Längsrippe (2) in Verbindung mit einem lediglich winkelförmig ausgebildeten, die obere Wandung der das Kopfprofil der übergreifenden Längsrippe (1) begrenzenden Längssicke hintergreifenden Haken des Halters das Kopfprofil der übergriffenen Längsrippe (2) zum Profilquerschnitt des Kopfprofiles der übergreifenden Längsrippe (1) gleichartig trapezförmig ausgebildet ist.

11. Dacheindeckung nach einem der Ansprüche 1 bis 10, dadurch gekennzeichnet, daß zwischen den freien Rand bzw. den umgebördelten Randbereich (11) des Kopfprofiles (10) der übergreifenden Längsrippe (1) und den Übergang (18) eine Dichtung (22), insbesondere eine auf den freien Randbereich aufgesetzte Dichtung aus einem fortlaufenden Dichtprofilstreifen angeordnet ist.

12. Dacheindeckung nach einem der Ansprüche 1 bis 11, dadurch gekennzeichnet, daß der Bereich zwischen dem umgebördelten Randbereich (11) des Kopfprofiles (10) der übergreifenden Längsrippe (1) und dem Übergang (18) der übergriffenen Längsrippe (2) als Labyrinthdichtung ausgebildet ist.

13. Dacheindeckung nach einem der voraufgehenden Ansprüche 1 bis 12, dadurch gekennzeichnet, daß der Abstand des freien Profilschenkels (12) des Hakens zum Tragschenkel des Halters (8) wenigstens annähernd dem größten diagonalen Profildurchmesser des Kopfprofiles der übergriffenen Längsrippe (2) entspricht.

14. Dacheindeckung nach einem der voraufgehenden Ansprüche 1 bis 12, dadurch gekennzeichnet, daß der Abstand des freien Endes des freien Profilschenkels (12) des Halterhakens zum Tragschenkel des Halters (8) geringfügig kleiner ist als der größte Profildurchmesser des Kopfprofiles der übergriffenen Längsrippe (2).

15. Dacheindeckung nach einem der voraufgehenden Ansprüche 1 bis 14, dadurch gekennzeichnet, daß das Kopfprofil der übergriffenen Längsrippe (2) lediglich in seinem oberen Bereich zum Innenumfang des Hakens (5) gleichförmig trapezförmig ausgebildet ist.

## Claims

1. A roof covering or wall cladding consisting of adjacently disposed strips (3 and 4) of sheet metal, in which the individual sheet metal strips (3, 4) are provided along their two longitudinal edges with, projecting upwardly in respect of their plane, longitudinal ribs (1 and 2) preferably provided in each case with head parts (10, 13) formed by transversely directed reinforcing beads and secured to the supporting structure by a hook-shaped holder (8) which can be mounted on the supporting structure, the longitudinal ribs (1 and 2) at least partially masking sheet metal strips (3 and 4) which are directly adjacent each other so that the longitudinal ribs (1 and 2) differ in construction from one side to the other of each sheet metal strip (3, 4) that when the roof covering is assembled, one longitudinal rib (1) of one sheet metal strip (3) engages over the longitudinal rib (2) facing it on the adjacent sheet metal strip (4), whereby the hook-shaped holders (8) engage operatively and positively into the head profile (10) of at least one (1) of two mutually inter-engaging longitudinal ribs (1 and 2) of adjacent sheet metal strips (3 and 4), whereby one hook (5, 50, 55) of the holder (8, 18, 88) engages the longitudinal rib (1) which engages over the other, characterised in that with a substantially trapezoidal cross-sectional form of the head profile of the superior longitudinal rib (1) a first abutment (11, 110) formed on the superior longitudinal rib (1) by an inwardly and upwardly directed flanging back of its free profile edge is associated with the hook (5, 50) of the holder (8, 80), and with which it is in form-locking engagement and in that furthermore also the longitudinal rib (2) over which the other longitudinal rib engages is in turn in engagement with the hook (5, 50) of the holder (8, 80) via a head portion (13) which has a profiled cross-sectional form.

2. A roof covering according to Claim 1, characterised in that a substantially trapezoidal cross-sectional form of the head profile of the superior longitudinal rib (1) is associated with a likewise substantially trapezoidal profile cross-section of the hook (5) of the holder (8).

3. A roof covering according to one of Claims 1 and 2, characterised in that the upper wall (16) of a longitudinal bead (9) defining the head profile (10) of the superior longitudinal rib (1) is associated with the lower horizontal profile web (15) of the trapezoidal hook (5) and serves as a second abutment.

4. A roof covering according to Claim 1, characterised in that the hook (5, 50, 55) of the holder (8, 80, 88) is disposed so that it likewise engages over the head profile of the underlying longitudinal rib (2) and form-lockingly engages at least an abutment (11) constructed on the head profile of the superior longitudinal rib (1).

5. A roof covering according to Claim 1 and 4, characterised in that there is on the underlying longitudinal rib (2) at least one bracing means cooperating with the inner periphery of the hook profile of the holder (8, 88).

6. A roof covering according to one of Claims 1 to 5, characterised in that there is on the underlying longitudinal rib (2) a second bracing means cooperating with the inner periphery of the hook profile of the holder (8).

7. A roof covering according to one of Claims 1 to 6, characterised in that the head profile of the underlying longitudinal rib (2) is only half trapezoidal in shape, its free profile flange resting on the inner periphery of the hook profile.

8. A roof covering according to one of Claims 1 to 7, characterised in that the transition (18) between the underlying longitudinal rib (2) and its head profile (13) is constructed as a supporting surface for the sealing, particularly for the sealing-tight direct or indirect bearing of the marginal portion of the head part (10) of the superior longitudinal rib (1).

9. A roof covering according to one of Claims 1 to 8, characterised in that the head profile (13) of the underlying longitudinal rib (2) has a substantially triangular profile cross-section in conjunction with an arcuate construction of the hook (55) of the holder (88).

10. A roof covering according to one of Claims 1 to 9, characterised in that the head profile of the underlying longitudinal rib (2), in conjunction with a merely angular hook of the holder, engaging behind the upper wall of the longitudinal bead bounding the head profile of the superior longitudinal rib (1) is of trapezoidal construction, like the profile cross-section of the head profile of the superior longitudinal bead (1).

11. A roof covering according to one of Claims 1 to 10, characterised in that between the free rim or flanged-over marginal portion (11) of the head profile (10) of the superior longitudinal rib (1) and the transition (18), there is a seal (22), particularly a continuous moulded sealing strip which is fitted onto the free marginal portion.

12. A roof covering according to one of Claims 1 to 11, characterised in that the area between the flanged-over marginal portion (11) of the head profile (10) of the superior longitudinal rib (1) and the transition (18) to the underlying longitudinal rib (2) is constructed as a labyrinthine seal.

13. A roof covering according to one of the preceding Claims 1 to 12, characterised in that the gap between the free profile flange (12) of the hook and the supporting flange of the holder (8) corresponds at least approximately to the greatest diagonal profile diameter of the head profile of the underlying longitudinal rib (2).

14. A roof covering according to one of the preceding Claims 1 to 12, characterised in that the distance between the free end of the free profile flange (12) of the holder hook to the supporting flange of the holder (8) is slightly smaller than the greatest profile diameter of the head profile of the underlying longitudinal rib (2).

15. A roof covering according to one of the preceding Claims 1 to 14, characterised in that only the upper portion of the head profile of the underlying longitudinal rib (2) is of trapezoidal construction, like the inner periphery of the hook (5).

## Revendications

1. Couverture de toit, respectivement revêtement mural, constituée de tôles individuelles juxtaposées (3), (4) dont les bords longitudinaux sont pourvus d'ailettes longitudinales (1), (2) saillant vers le haut par rapport à la partie plane et comportant une tête de profilé (10), (13) délimitée par des nervures de raidissement longitudinales, orientées vers l'intérieur, et, qui peuvent être fixées sur la charpente par l'intermédiaire de supports (8) en forme de crochet, où les ailettes longitudinales (1), (2) de tôles contiguës (3), (4) se recouvrent au moins partiellement car les deux ailettes d'une tôle présentent chacune une conformation différente de sorte qu'après montage de la couverture de toit, l'ailette longitudinale (1) de la tôle (3) recouvre l'ailette longitudinale (2) de la tôle (4) contiguë, où les supports en forme de crochet s'engagent par adhérence et par clabotage dans la tête de profilé (10) d'au moins l'une (1) des deux ailettes (1), (2) se recouvrant de tôles contiguës (3), (4) et où le crochet (5), (50), (55) du support (8), (80), (88) s'appuie sur l'ailette longitudinale (1) recouvrante *caractérisée en ce que* la tête de profilé de l'ailette longitudinale recouvrante (1) présente une coupe transversale en forme de trapèze, *en ce que* le crochet (5), (50) du support (8), (80) coopère par engagement claboté avec une première contre-butée constituée par le bord replié vers l'intérieur et vers le haut de l'extrémité libre de l'ailette longitudinale recouvrante (1) et *en ce que* l'ailette longitudinale recouverte (2) est engagée par sa tête (13) dans le crochet (5), (50) du support (8), (80).

2. Couverture de toit selon la revendication 1 *caractérisée en ce que* le crochet (5) du support (8) présentant une coupe transversale en forme de trapèze coopère avec la tête de profilé de l'ailette longitudinale recouvrante (1) dont la coupe transversale présente également une forme de trapèze.

3. Couverture de toit selon l'une des revendications 1 et 2 *caractérisée en ce que* la branche de profilé transversale inférieure (15) du crochet (5) en forme de trapèze coopère avec une contre-butée constituée par la paroi supérieure (16) d'une nervure de raidissement (9) longitudinale, délimitant le tête (10) de l'ailette longitudinale recouvrante (1).

4. Couverture de toit selon la revendication 1 *caractérisée en ce que* le crochet (5), (50), (55) du support (8), (80), (88) recouvre la tête de l'ailette longitudinale recouverte (2) et coopère par clabotage avec une contre-butée (11) de la tête (10) de l'ailette longitudinale recouvrante (1).

5. Couverture de toit selon les revendications 1 et 4 *caractérisée en ce que* l'ailette longitudinale recouverte (2) comporte au moins un appui coopérant avec le contour intérieur du crochet du support (8), (88).

6. Couverture de toit selon l'une des revendications 1 à 5 *caractérisée en ce que* l'ailette longitudinale recouverte (2) comporte un second appui coopérant avec le contour intérieur du crochet du support (8).

7. Couverture de toit selon l'une des revendications 1 à 6 *caractérisée en ce que* la tête de l'ailette longitudinale recouverte (2) ne présente que pour moitié une forme trapézoïdale et *que* sa zone d'extrémité libre s'appuie sur le contour intérieur du crochet.

8. Couverture de toit selon l'une des revendications 1 à 7 *caractérisée en ce que* la zone de transition (18) de l'ailette longitudinale recouverte (2) vers sa tête (13) forme une surface d'appui pour une étanchéité, en particulier pour un contact étanche médiat ou immédiat de la zone d'extrémité libre de la tête (10) de l'ailette longitudinale recouvrante (1).

9. Couverture de toit selon l'une des revendications 1 à 8 *caractérisée en ce que* la tête (13) de l'ailette longitudinale recouverte (2) présente une coupe transversale sensiblement triangulaire, le crochet (55) du support (88) présentant une forme d'arc de cercle.

10. Couverture de toit selon l'une des revendications 1 à 9 *caractérisée en ce que* la tête (13) de l'ailette longitudinale recouverte (2) présente une forme trapézoïdale correspondant à la forme de la coupe transversale de la tête (10) de l'ailette longitudinale recouvrante (1), le crochet du support présentant une forme simplement angulaire et s'engageant derrière la paroi supérieure de la nervure longitudinale délimitant la tête de l'ailette longitudinale recouvrante (1).

11. Couverture de toit selon l'une des revendications 1 à 10 *caractérisée par* une étanchéité (22) qui est disposée entre la zone d'extrémité libre, respectivement le bord replié (11), de la tête (10) de l'ailette longitudinale recouvrante (1) et la zone de transition (18) de l'ailette longitudinale recouverte (2), et, qui est constituée plus particulièrement par un joint d'étanchéité profilé (22) continu posé sur la zone d'extrémité libre.

12. Couverture de toit selon l'une des revendications 1 à 11 *caractérisée par* une étanchéité constituée par une bague à labyrinthe disposée entre la zone d'extrémité repliée de la tête (10) de l'ailette longitudinale recouvrante (1) et la zone de transition (18) de l'ailette longitudinale recouverte (2).

13. Couverture de toit selon l'une des revendications 1 à 12 *caractérisée en ce que* la distance entre la branche de profilé libre (12) du crochet (5) du support et la branche d'appui du support (8) correspond approximativement au plus grand diamètre en diagonal de la tête (13) de l'ailette longitudinale recouverte (2).

14. Couverture de toit selon l'une des revendications 1 à 12 *caractérisée en ce que* la distance entre la branche de profilé libre (12) du crochet du support et la branche d'appui du support est légèrement plus petite que le plus grand diamètre de la tête de l'ailette longitudinale recouverte (2).

15. Couverture de toit selon l'une des revendications 1 à 14 *caractérisée en ce que* seule la partie supérieure de la tête de l'ailette longitudinale recouverte (2) présente une forme trapézoïdale correspondant à la forme du contour intérieur du crochet (5).
